# FASCICULE DE BREVET EUROPEEN

(11) **EP 0 625 809 B1**
(45) Date de publication et mention de la délivrance du brevet: **16.07.1997**
(21) Numéro de dépôt: 94401118.8
(22) Date de dépôt: 19.05.1994
(51) Int. Cl.: H01R 13/629

(54) **Connecteur électrique à tiroir d'insertion et d'extraction**
Elektrischer Steckverbinder mit einsteck- und abziehbarem Schieber
Electrical connector with insertion and extraction drawer

(30) Priorité: 21.05.1993 FR 9306122
(43) Date de publication de la demande: 23.11.1994
(73) Titulaire: FRAMATOME CONNECTORS INTERNATIONAL, 92400 Courbevoie (FR)
(72) Inventeur: Ainceri, Rachid, F-28000 Chartres (FR)
(74) Mandataire: Fort, Jacques

(56) Documents cités:
- DE-A- 1 515 906
- DE-A- 4 228 531
- DE-U- 9 205 859
- US-A- 4 586 771

## Description

La présente invention a pour objet un connecteur électrique rectangulaire du type comprenant :
- une embase destinée à contenir des premiers contacts électriques, dans laquelle deux flancs délimitent deux couloirs parallèles s'étendant dans le sens d'allongement de l'embase,
- une fiche destinée à contenir des seconds contacts, coopérant avec les premiers contacts, déplaçable dans une direction d'insertion et d'extraction, ladite fiche ayant des doigts en saillie orthogonaux à la direction d'insertion, et
- un tiroir, en forme d'étrier, d'insertion et d'extraction forcées de la fiche, pouvant coulisser le long des couloirs orthogonalement à la direction d'insertion, dans lequel sont découpées des rainures débouchantes de réception des doigts, ayant une forme telle que le déplacement du tiroir dans l'embase dans un premier sens provoque le déplacement des doigts dans les rainures depuis l'entrée de ces dernières et que le déplacement en sens inverse chasse les doigts hors des rainures.

On connaît déjà de nombreux connecteurs du type ci-dessus, souvent dénommés connecteurs à insertion et extraction assistées.

Ils sont notamment utilisés dans des endroits peu accessibles. Ils permettent d'accoupler le connecteur en posant la fiche sur l'embase alors que le tiroir est rétracté, puis en poussant le tiroir.

Un inconvénient de beaucoup de connecteurs antérieurs de ce genre est le risque de trop tirer le tiroir lorsqu'on veut désaccoupler le connecteur. Le tiroir peut alors s'échapper de l'embase et être perdu ou difficile à retrouver.

Du document US-A-4 586 771 est connu un connecteur à insertion et extraction assistées constitué d'une embase comportant des contacts mâles, d'une fiche comportant des contacts femelles et d'un tiroir en forme d'étrier. Les bras de ce dernier sont équipés de projections intérieures cylindriques ayant une section transversale en forme de T dans le sens perpendiculaire au sens de déplacement du tiroir. Ces projections coopèrent avec des lumières aménagées dans l'embase ayant une largeur inférieure au diamètre de la tête du T, sauf à une de leur extrémité, qui est élargie de sorte à permettre à cet endroit l'insertion de la projection dans la lumière par écartement des bras du tiroir.

L'invention vise notamment à fournir un connecteur électrique du type ci-dessus défini dans lequel le tiroir est pratiquement imperdable.

Dans ce but l'invention propose un connecteur caractérisé en ce que le tiroir comporte des languettes élastiques de retenue faisant saillie vers l'extérieur au repos et en ce que des échancrures allongées dans le sens du déplacement du tiroir sont ménagées dans les flancs de l'embase pour recevoir les languettes et ont une longueur telle qu'elles autorisent la pleine insertion du tiroir et interdisent son retrait complet, les lenguettes élastiques de retenue ayant une forme telle que la force à exercer pour arracher le tiroir de l'embase soit très supérieure à la force nécessaire pour l'insérer.

Dans un mode avantageux de réalisation de l'invention, le tiroir est muni de pattes de verrouillage élastique destinées à s'insérer dans des encoches prévues dans les flancs lorsque le tiroir est dans sa position de pleine insertion. Les pattes assurent ainsi un verrouillage élastique évitant un déplacement possible du tiroir en cas de vibration. De plus les encoches peuvent traverser les flancs, de façon que l'extrémité des pattes apparaisse dans les encoches lorsque le tiroir est pleinement enfoncé, autorisant ainsi un contrôle visuel.

L'invention vise également à fournir un connecteur réversible, en ce sens qu'il est possible d'insérer le tiroir d'un côté ou de l'autre de l'embase. Pour atteindre ce résultat, suivant un autre aspect de l'invention utilisable indépendamment du précédent mais avantageusement avec lui, les doigts comprennent au moins une paire de doigts placés dans le plan médian de la fiche, les rainures du tiroir comprennent au moins une paire de rainures destinées à recevoir ces doigts et les échancrures de l'embase sont symétriques par rapport au plan médian de l'embase. Si des pattes de verrouillage élastique sont prévues, deux paires d'encoches destinées à les recevoir sont disposées symétriquement par rapport au plan médian de l'embase.

Dans un mode avantageux de réalisation, permettant une insertion et une extraction plus régulière de la fiche, cette dernière porte deux paires des dits doigts, une des paires étant située au milieu de la fiche et l'autre à proximité d'une extrémité et le tiroir comporte deux paires de rainures de forme correspondante.

Les rainures, qui constituent des rampes d'insertion et d'extraction, présentent avantageusement une partie terminale sensiblement parallèle à la direction de déplacement du tiroir, donc perpendiculaire à la direction d'insertion. Ainsi les vibrations dirigées dans le sens d'insertion et d'extraction de la fiche ne provoquent pas des forces tendant à déplacer le tiroir.

L'invention sera mieux comprise à la lecture de la description qui suit d'un mode particulier de réalisation, donné à titre d'exemple non-limitatif, et de variantes. La description se réfère aux dessins qui l'accompagnent, dans lesquels :
- la figure 1 est une vue en perspective éclatée d'un connecteur ;
- la figure 2, similaire à la figure 1, montre le connecteur alors que le tiroir occupe la position pour laquelle les doigts sont à l'entrée des rainures ;
- la figure 3, similaire à la figure 2, montre le tiroir complètement enfoncé ;
- la figure 4 est une vue en coupe transversale, dans un plan médian, d'un connecteur constituant une variante de celui des figures 1 à 3 ;
- la figure 5 est une vue de détail montrant une variante de réalisation des pattes de verrouillage élastique.

Le connecteur montré sur les figures 1 à 3 comporte deux boîtiers, que l'on considérera comme constituant une embase 10 et une fiche 12. Les termes "fiche" et "embase" sont utilisés par commodité et n'impliquent nullement que l'embase constitue l'élément fixe. Le connecteur comporte de plus un tiroir 14 en forme de U ou d'étrier insérable dans l'embase 10.

Les trois éléments constitutifs 10, 12 et 14 sont généralement constitués en matière plastique renforcée par des charges et sont fabriqués par moulage. La fiche 12 et l'embase 10 sont destinées à recevoir des contacts électriques, non-représentés sur la figure 1. Les contacts de l'embase 10 sont par exemple fixés de façon définitive à l'embase, par exemple par surmoulage du matériau constitutif de l'embase sur les contacts. La fiche représentée comporte un compartiment 16 de réception d'une galette contenant des contacts. Des doigts d'accrochage peuvent être prévus pour maintenir la galette une fois qu'elle a été insérée.

L'embase 10 est à section rectangulaire allongée et présente, dans son sens d'allongement, deux couloirs parallèles 18 permettant au tiroir 14 de se déplacer dans le sens indiqué par la flèche F (figure 1) et dans le sens contraire, tout en étant retenu dans la direction d'insertion et d'extraction de la fiche, orthogonale à F. Ces couloirs sont délimités par la partie interne de l'embase 10 et par deux flancs parallèles 20. Ils guident le tiroir dans ses déplacements.

La fiche 12 présente également une section rectangulaire. Sa face externe est en majeure partie lisse et présente des dimensions lui permettant de s'engager dans l'embase.

Le tiroir 14 et la fiche 12 comportent des moyens coopérant pour provoquer l'insertion de la fiche en réponse au déplacement du tiroir 14 dans le sens de la flèche F et pour provoquer l'extraction de la fiche lors du déplacement dans le sens contraire.

Les moyens portés par la fiche sont constitués, dans le cas illustré, par deux paires de doigts 28a et 28b, en saillie externe de part et d'autre de la fiche. La présence de deux paires de doigts assure un meilleur guidage de la fiche lors de son insertion et de son extraction. Lorsque l'on souhaite que le connecteur soit réversible, comme dans le cas illustré, une paire de doigts 28a peut être placée dans le plan médian de la fiche alors que les doigts 28b sont à proximité d'une extrémité de la fiche.

Les doigts 28a et 28b sont destinés à s'engager dans des rainures 30a et 30b découpées dans le tiroir 14 et débouchant le long de l'arête du tiroir placée du côté de la fiche. Ces rainures présentent un tronçon d'entrée parallèle à la direction d'insertion de la fiche, facilitant l'engagement des doigts 28a et 28b. Ils ont ensuite un tronçon oblique sur la majeure partie de leur longueur. Dans leur partie terminale fermée, les rainures sont parallèles au sens de déplacement F, de façon qu'une traction sur la fiche n'ait pas tendance à chasser le tiroir 14.

Des moyens sont prévus pour retenir de façon énergique le tiroir dès qu'il a été enfoncé dans l'embase à partir d'une position déterminée, qui est avantageusement celle pour laquelle les doigts 28a et 28b se trouvent en face du débouché des rainures 30a et 30b.

Dans le cas illustré, ces moyens sont constitués par des languettes élastiques de retenue 32, constituées par des portions découpées de la paroi latérale du tiroir, faisant saillie vers l'extérieur lorsque ces languettes sont libres. Les languettes sont destinées à être retenues dans des échancrures 34 prévues dans l'embase 10. L'orientation des languettes élastiques est telle que le tiroir puisse aisément être inséré, les languettes s'escamotant alors élastiquement, mais que l'extraction soit difficile ou pratiquement impossible, du fait de la venue en butée de l'extrémité libre des languettes contre la face terminale de l'échancrure correspondante.

Le connecteur montré en figures 1 à 3 comporte également des pattes de verrouillage élastique 36 destinées à maintenir élastiquement le tiroir en place lorsqu'il a été complètement inséré. Dans le mode de réalisation montré, ces pattes ont une forme de harpon orienté longitudinalement (parallèlement à F) et sont constituées par une portion découpée du tiroir. Lorsque le tiroir est complètement enfoncé dans l'embase, des becs terminaux des pattes 36 s'engagent dans des encoches 38a ou 38b de l'embase, suivant le sens d'insertion du tiroir 14. Les encoches 38a et 38b peuvent être débouchantes, de façon à permettre un contrôle visuel du plein engagement. Le mode de mise en oeuvre du connecteur ressort directement de la description qui précède.

Le tiroir 14 est tout d'abord inséré dans l'embase 10 jusqu'à ce que ses languettes 32 soient retenues dans les échancrures 34 et il est reculé jusqu'à ce que les languettes soient en butée. La dimension des échancrures est avantageusement telle que dans cette position de butée les débouchés des rainures sont en face du trajet d'introduction des doigts. La fiche 12 peut alors être posée sur l'embase 10, dans laquelle peuvent être découpés des passages d'entrée des doigts. Dans le cas illustré sur les figures 1 à 3, ces passages comprennent des passages médians 40 destinés à recevoir les doigts 28a et les encoches 38a ou 38b (suivant le côté d'introduction du tiroir). Dans cette position de la fiche, ses contacts, tels que le contact 42 montré en figure 2, ne sont pas encore en liaison électrique avec les contacts de l'embase. Lorsque, ensuite, on repousse le tiroir 14 jusqu'à la position où il est montré en figure 3 et où son fond peut s'appuyer sur l'embase, la fiche est complètement enfoncée dans l'embase. En fin de déplacement du tiroir, les pattes 36 viennent verrouiller élastiquement le tiroir, comme le montre la figure 3.

La figure 4, où les éléments correspondant à ceux des figures 1 à 3 sont désignés par le même numéro de référence, montre une variante de réalisation dans laquelle les encoches de réception des pattes sont constituées par des trous distincts des passages d'entrée.

Enfin, la figure 5 montre une variante de réalisation des pattes de verrouillage, utilisable notamment dans le mode de réalisation de la figure 4. Ces pattes sont constituées par des portions triangulaires 44 découpées dans le tiroir, ayant un bec 46 en saillie destiné à s'engager dans les encoches 48 distinctes des passages d'entrée des doigts.

## Revendications

1. Connecteur électrique comprenant :
- une embase (10) destinée à contenir des premiers contacts électriques, dans laquelle deux flancs (20) délimitent deux couloirs parallèles (18) s'étendant dans le sens d'allongement de l'embase,
- une fiche (12) destinée à contenir des seconds contacts, coopérant avec les premiers contacts, déplaçable dans une direction d'insertion et d'extraction, ladite fiche ayant des doigts (28a, 28b) en saillie orthogonaux à la direction d'insertion, et
- un tiroir (14), en forme d'étrier, d'insertion et d'extraction forcées de la fiche, pouvant coulisser le long des couloirs orthogonalement à la direction d'insertion, dans lequel sont découpées des rainures débouchantes (30a,30b) de réception des doigts, ayant une forme telle que le déplacement du tiroir dans l'embase dans un premier sens provoque le déplacement des doigts dans les rainures depuis l'entrée de ces dernières et que le déplacement en sens inverse chasse les doigts hors des rainures,
caractérisé en ce que le tiroir comporte des languettes élastiques de retenue (32) faisant saillie vers l'extérieur au repos et en ce que des échancrures (34) allongées dans le sens du déplacement du tiroir sont ménagées dans les flancs de l'embase pour recevoir les languettes et ont une longueur telle qu'elles autorisent la pleine insertion du tiroir et interdisent son retrait complet, les languettes élastiques de retenue (32) ayant une forme telle que la force à exercer pour arracher le tiroir de l'embase soit très supérieure à la force nécessaire pour l'insérer.

2. Connecteur électrique selon la revendication 1, caractérisé en ce que le tiroir (14) est muni de pattes de verrouillage élastique (36) destinées à s'insérer dans des encoches (38a,38b) prévues dans les flancs, lorsque le tiroir est dans sa position de pleine insertion.

3. Connecteur électrique selon la revendication 2, caractérisé en ce que les encoches (38a, 38b) traversent les flancs (20), de façon que l'extrémité des pattes apparaisse dans les encoches lorsque le tiroir (14) est pleinement enfoncé, autorisant ainsi un contrôle visuel.

4. Connecteur électrique selon l'une quelconque des revendications précédentes, caractérisé en ce que les doigts comprennent au moins une paire de doigts (28a) placés dans le plan médian de la fiche (12), les rainure du tiroir comprennent au moins une paire de rainures (30a) destinées à recevoir ces doigts (28a) et les échancrures (34) de l'embase (10) sont symétriques par rapport au plan médian de l'embase.

5. Connecteur électrique selon les revendications 2 et 4, caractérisé en ce que deux paires d'encoches (38b) destinées à recevoir les pattes de verrouillage élastique (36) sont prévues et sont disposées symétriquement par rapport au plan médian de l'embase.

6. Connecteur électrique selon la revendication 4 ou 5, caractérisé en ce que la fiche comporte deux paires de doigts (28a, 28b) dont une (28b) est située à proximité d'une extrémité de la fiche (12) et en que le tiroir (14) comporte deux paires de rainures (30a, 30b).

7. Connecteur électrique selon l'une quelconque des revendications précédentes, caractérisé en ce que la dimension longitudinale des échancrures (34) est telle que, lorsque les languettes (32) sont en butée arrière, les débouchés des rainures (30a, 30b) sont en face du trajet d'introduction des doigts (28a, 28b).

## Patentansprüche

1. Elektrischer Steckverbinder mit:
- einem Sockel (10), der dazu dient, erste elektrische Kontakte zu enthalten, in dem zwei Seitenflächen (20) zwei parallele Durchgänge (18) begrenzen, die sich in Längsrichtung des Sockels erstrecken,
- einem Stecker (12), um zweite Kontakte zu enthalten, die mit den ersten Kontakten zusammenwirken, verschiebbar in eine Einsetz- und eine Auszugsrichtung, wobei der Sockel senkrecht zur Einsetzrichtung vorspringende Zapfen (28a, 28b) aufweist, und
- einem bügelförmigen Zwangseinschub und Zwangsausziehschieber des Steckers, der entlang der Durchgänge quer zur Einsetzrichtung gleiten kann, und in dem abfallende Zapfenaufnahmenuten (30a, 30b) ausgespart sind, die eine solche Form haben, daß die Verschiebung des Schiebers im Sockel in eine erste Richtung die Verschiebung der Zapfen in den Nuten vom Eintritt letzterer bewirkt und daß die Verschiebung in umgekehrte Richtung die Zapfen aus den Nuten heraus-treibt,
dadurch gekennzeichnet, daß der Schieber elastische Rückhaltezungen (32) aufweist, die in Ruhestellung nach außen vorspringen, und daß längliche Ausschnitte in Verschiebungsrichtung des Schiebers in den Seitenwänden des Sockels ausgespart sind, um die Zungen aufzunehmen und eine solche Länge haben, daß sie den vollständigen Einschub des Schiebers ermöglichen und sein vollständiges Herausziehen verhindern, wobei die elastischen Rückhaltezungen (32) eine solche Form haben, daß die zum Ausziehen des Schiebers vom Sockel auszuübende Kraft viel größer als die zum Hineinschieben nötige Kraft ist.

2. Elektrischer Steckverbinder nach Anspruch 1, dadurch gekennzeichnet, daß der Schieber (14) mit elastischen Verriegelungshaken (36) versehen ist, die dazu dienen, sich in in den Seitenwänden vorgesehene Rasten (38a, 38b) einzufügen, wenn der Schieber sich in seiner vollständigen Einschubstellung befindet.

3. Elektrischer Steckverbinder nach Anspruch 2, dadurch gekennzeichnet, daß die Rasten (38a, 38b) die Seitenwände (20) derart durchbrechen, daß das Ende der Haken in den Rasten zum Vorschein kommt, wenn der Schieber (14) vollständig hineingesteckt ist, wobei so eine Sichtkontrolle ermöglicht wird.

4. Elektrischer Steckverbinder nach einem der vorhergehenden Ansprüche, dadurch gekennzeichnet, daß die Zapfen wenigstens ein Paar von Zapfen (28a, 28b) umfassen, die in der Mittelebene des Steckers (12) angeordnet sind, wobei die Nuten des Schiebers wenigstens ein Paar Nuten (30a) umfassen, um diese Zapfen (28a) aufzunehmen, und wobei die Ausschnitte (34) des Sockels (10) symmetrisch in Bezug auf die Mittelebene des Sokkels sind.

5. Elektrischer Steckverbinder nach den Ansprüchen 2 und 4, dadurch gekennzeichnet, daß zwei Paar Rasten (38b) zum Aufnehmen der elastischen Verriegelungshaken (36) vorgesehen und symmetrisch in Bezug auf die Mittelebene des Sockels angeordnet sind.

6. Elektrischer Steckverbinder nach Anspruch 4 oder 5, dadurch gekennzeichnet, daß der Stecker zwei Paare von Zapfen (28a, 28b) aufweist, von denen eines in der Nähe eines Endes des Steckers (12) angeordnet ist, und daß der Schieber (14) zwei Paar Nuten (30a, 30b) aufweist.

7. Elektrischer Steckverbinder nach einem der vorangegangenen Ansprüche, dadurch gekennzeichnet, daß die Längsabmessung der Ausschnitte (34) derart ist, daß, wenn die Zungen (32) am hinteren Anschlag sind, die Enden der Nuten (30a, 30b) gegenüber der Einführstrekke der Zapfen (28a, 28b) sind.

## Claims

1. An electrical connector comprising :
- a receptacle (10) for receiving first electrical contacts, having two side walls (20) that define two parallel passages (18) extending in the long direction of the receptacle,
- a plug (12) for receiving second contracts cooperating with the first contacts, the plug being displaceable with respect to the receptacle in an insertion and extraction direction, said plug having studs (28a, 28b) projecting orthogonally to the insertion and extraction direction; and
- a U-shaped slide (14) for forced insertion and extraction of the plug, arranged for sliding along the passages orthogonally to the insertion direction, formed with open-ended stud-receiving grooves (30a, 30b) having a shape such that displacement of the slide in the receptacle in a first direction causes the studs to move along the grooves from the open ends thereof, and displacement in the opposite direction forces the studs out of the grooves ;
characterized in that the slide includes resilient retaining lugs (32) that project outwardly when at rest, and in that cutouts (34) that are elongate in the slide displacement direction are formed in the side walls of the receptacle to receive the lugs and are of a length enabling to fully insert the slide but preventing full extraction of the slide, the resilient retaining lugs (32) being of a shape such that the force required for pulling the slide out of the receptacle is much greater than the force required for inserting it into the receptacle.

2. A connector according to claim 1, characterized in that the slide (14) is further provided with resilient locking tabs (36) apt to be received in notches (38a, 38b) formed in the side walls when the slide is in its fully inserted position.

3. A connector according to claim 2, characterized in that said notches (38a, 38b) pass through the side walls (20) whereby the ends of the tabs can be seen in the notches when the slide (14) is fully pushed home, for visual inspection.

4. A connector according to any one of the preceding claims, characterized in that said studs comprise at least one pair of studs (28a) placed in a mid plane of the plug (12), the grooves of the slide including at least one pair of grooves (30a) designed to receive said studs (28a) and said cutouts (34) in the receptacle (10) are symmetrical about the mid plane of the receptacle.

5. A connector according to claims 2 and 4, characterized in that two pairs of notches (38b) for receiving the resilient locking tabs (36) are provided and disposed symmetrically with respect to the mid plane of the receptacle.

6. An electrical connector according to claim 4 or 5, characterized in that the plug includes two pairs of studs (28a, 28b), one of the pairs being situated close to one of the plug ends (12), and in that the slide (14) includes two pairs of grooves (30a, 30b).

7. An electrical connector according to any one of the preceding claims, characterized in that the longitudinal size of the cutouts (34) is such that, when the lugs are in a rear most abutting position, the openings of the grooves (30a, 30b) confront a path of insertion of the studs (28a, 28b).
